# NEUE EUROPÄISCHE PATENTSCHRIFT

(11) **EP 0 887 606 B2**
(45) Veröffentlichungstag und Bekanntmachung des Hinweises auf die Entscheidung über den Einspruch: **30.01.2008**
(45) Hinweis auf die Patenterteilung: 06.03.2002
(21) Anmeldenummer: 98110125.6
(22) Anmeldetag: 03.06.1998
(51) Int. Cl.: F26B 5/04, F26B 21/08

(54) **Vorrichtung zum Trocknen**
Drying apparatus
Dispositif de séchage

(30) Priorität: 28.06.1997 DE 29711315 U
(43) Veröffentlichungstag der Anmeldung: 30.12.1998
(73) Patentinhaber: Eberl Trocknungsanlagen GmbH, 84155 Bodenkirchen (DE)
(72) Erfinder: Gerl, Bernhard, 84166 Adlkofen (DE)
(74) Vertreter: Klunker . Schmitt-Nilson . Hirsch

(56) Entgegenhaltungen:
- EP-A- 0 047 353
- WO-A-96/01401
- DD-A- 239 463
- DE-A- 2 721 256
- DE-A- 2 821 259
- DE-A- 2 942 651
- DE-A- 3 416 056
- DE-A- 3 536 595
- DE-A- 3 543 248
- DE-A- 3 715 511
- DE-C- 310 352
- DE-U- 29 611 521
- DE-UM- 7 730 681
- DE-UM- 7 910 260
- DE-UM- 9 005 827
- FR-A- 729 045
- FR-A- 1 391 485
- FR-A- 2 572 170
- FR-A- 2 573 186
- IT-A- 1 274 229
- US-A- 1 421 685
- US-A- 4 467 532
- Ernst Schmidt, Einführung in die technische Thermodynamik, 1958, Seiten 364 bis 372;

## Beschreibung

Gegenstand der Erfindung ist eine Vorrichtung zum Trocknen von nassem oder feuchtem Holz mittels eines umgewälzten Trockenmittels, insbesondere Luft, aufweisend:
(a) einen verschließbaren Behälter, der einen Raum zur Aufnahme des zu trocknenden Gutes, nämlich Holzes, enthält mit einer derartigen Größe, daß ein Holzstapel einbringbar ist;
(b) einen Trockenmittelkreislauf;
(c) eine Aufheizeinrichtung, die strömungsmäßig vor dem Gutaufnahmeraum angeordnet ist;
(d) eine Kältemaschine mit einem Verdichter, einem Kondensations-Wärmetauscher, einem Verdampfungs-Wärmetauscher und einem geschlossenen Kältemittelkreislauf, der den Verdichter und die zwei Wärmetauscher verbindet,
(e) wobei der Verdampfungs-Wärmetauscher strömungsmäßig hinter dem Gutaufnahmeraum angeordnet und zum Auskondensieren von Feuchtigkeit aus dem Trockenmittel vorgesehen ist,
(f) und wobei der Kondensations-Wärmetauscher als Teil der Aufheizeinrichtung vorgesehen ist;
(g) und aufweisend ein Gebläse zum Umwälzen des Trockenmittels.

Eine derartige Vorrichtung zum Trocknen von Holz mit den Merkmalen (a) bis (g) ist aus FR-A-1 391 485 bekannt. Diese Vorrichtung arbeitet nicht mit einer Druckabsenkung in dem Behälter. Es sind zwei Kältemaschinen, vier Wärmetauscher in dem Umwälzkanal und ein wahlweise wärmeabfiihrender oder wärmeaufnehinender oder inaktiv geschalteter Wärmetauscher außerhalb des Behälters vorgesehen. Eine Regeleinrichtung steuert das Zu- und Abschalten der Kältemaschinen und des externen Wärmetauschers ausschließlich unter dem Gesichtspunkt der Einhaltung eines Temperaturbereichs von 8 bis 30°C der als Trockenmittel umgewälzten Luft.

Andererseits ist eine Vorrichtung zum Trocknen von Holz bekannt, die einen unter Unterdruck setzbaren Behälter aufweist (DE-A-35 43 248). Auch bei dieser Vorrichtung wird Luft als Trockenmittel in einem geschlossenen Kreislauf umgewälzt. Auf einem Teil des Umwälzweges wird der Luft Wärme zugeführt, auf einem anderen Teil des Umwälzweges wird aus der Luft durch Vorbeistreichen an Wasser durchströmten Kühlrohren Feuchtigkeit auskondensiert. Eine Kältemaschine ist nicht vorhanden.

Außerdem ist eine Vorrichtung zum Trocknen von Farbe bekannt, die einen unter Unterdruck setzbaren Behälter und eine Kältemaschine aufweist, deren Kondensations-Wärmetauscher zur Wärmezufuhr in dem Gutaufnahmeraum angeordnet ist (DE-C-310 352, Ausführungsform gemäß Fig. 3 und Anspruch 3). Bei dieser Vorrichtung wird allerdings kein Trockenmittel im Kreislauf umgewälzt, sondern eine Vakuumpumpe zieht kontinuierlich die im Gutaufnahmeraum gebildeten Dämpfe über eine Abzugsleitung ab. In der Abzugsleitung sitzt der Verdampfungs-Wärmetauscher der Kältemaschine, so daß dort die Dämpfe kondensieren. Die Kondensationsflüssigkeit wird zusammen mit Evakuierungsluft über die Vakuumpumpe abgezogen. Die von den Dämpfen befreite Evakuierungsluft wird nicht erneut zum Trocknen der Farbe eingesetzt. - In der DE-C-310 352 sind noch weitere Trocknungsvorrichtungen beschrieben, die mit geschlossenem Trockenmittelkreislauf, aber nicht mit Vakuum, arbeiten.

Aus DE-U-77 30 681 und DE-A-21 13 078 ist jeweils ein Vakuumtrockner bekannt, dessen Gutaufnahmeraum nicht zur Einbringung eines Holzstapels geeignet ist. Die Erwärmung des Trocknungsguts erfolgt durch Kontakt mit den Gutaufnahmeraum durchsetzenden Teilen eines-Wärmetauschers, welcher der Kondensations-Wärmetauscher eines Kältemittelkreislaufs ist. Außen neben dem eigentlichen Gutaufnahmeraum befindet sich der Verdampfungs-Wärmetauscher des Kältemittelkreislaufs, wo aus dem Trocknungsgut ausgedampfte Flüssigkeit kondensiert. Eine durch ein Gebläse erzeugte Zirkulation eines Trockenmittels nacheinander durch die Stationen Gutaufnahmeraum zur Wärmeeinbringung mittels des Trockenmittels, Verdampfungs-Wärmetauscher und Kondensations-Wärmetauscher vor dem Gutaufnahmeraum findet nicht statt.

Der Erfindung liegt die Aufgabe zugrunde, eine Vorrichtung zum Trocknen der eingangs umrissenen Gattung anzugeben, die die erläuterten Nachteile der offenen Kreisläufe nicht aufweist und eine erheblich verbesserte Energiebilanz hat.

Gemäß der Erfindung wird diese Aufgabe bei der Vorrichtung zum Trocknen der aufgezeigten Bauart dadurch gelöst, daß an den Behälter eine Vakuumpumpe angeschlossen ist.

Im Vergleich zu der Trocknungsvorrichtung gemäß FR-A-1 391 485 ermöglicht die erfindungsgemäße Vorrichtung eine raschere Trocknung. Im Vergleich zu der Trocknungsvorrichtung gemäß DE-A-35 43 248 ergibt sich eine erhebliche Energieeinsparung.

Durch die Erfindung steht eine Vorrichtung zum Trocknen zur Verfügung, bei der das umgewälzte Trockenmittel, im allgemeinen Luft, durch den Kältemittelkreislauf strömt, der bei zu hoher Luftfeuchtigkeit zugeschaltet wird. Die feuchte Luft wird dabei zunächst im Verdampfer abgekühlt, so daß die angenommene Feuchtigkeit als Wasser abgeführt werden kann und anschließend im Kondensator des Kältemittelkreislaufes wieder aufgewärmt wird, um die Sättigungsdampfmenge zu vergrößern. Der Trockenmittelkreislauf und der geschlossere Kältemittelkreilauf sind miteinander gekoppelt, und hierdurch wird ein erheblich verbesserter Wirkungsgrad der gesamten Anlage erzielt. Die Vakuumpumpe setzt den Siedepunkt des Wassers in dem Behälter herab.

Dabei ist es besonders günstig, wenn die Wärmetauscher der Kältemaschine im Bereich eines Stirnendes des Behälters angeordnet sind. Damit kann in dem Behälter ein abgeschlossener Raum für die Aufnahme des zu trocknenden Gutes ausgebildet werden, dessen vertikale Begrenzungswände Durchströmöffnungen für das Trockenmittel aufweisen und mit den gegenüberliegenden Wänden des Behälters einen Windkanal bilden, in dem das Gebläse angeordnet ist. Der feuchte Bereich ist somit auf einen Raum außerhalb des zu trockenen Gutes begrenzt.

Wenn nach einem Vorzugsmerkmal der Erfindung der Verdichter des Kältemittelkreislaufes innerhalb des Behälters angeordnet ist, ergibt sich der Vorteil, daß die Abwärme des Verdichters im Vakuumbereich genutzt wird und sich die Bauweise der Vorrichtung vereinfacht.

Nach einem Vorzugsmerkmal der Erfindung ist der Verdampfer über einer Auffangwanne für aus dem Trockenmittel kondensiertes Wasser angeordnet, welche mit einem Sammelbehälter verbunden sein kann. Dieser Sammelbehälter ist außerhalb des Behälters für die Aufnahme des zu trocknenden Gutes angeordnet. Damit wird der Vorteil erzielt, daß das Kondenswasser sofort aus dem Behälter herausgeführt wird und nicht mehr erneut in den Trockenmittelkreislauf gelangen kann.

Alternativ kann in der Auffangwanne eine Tauchpumpe angeordnet sein, mit der das kondensierte Wasser in Intervallen abgesaugt werden kann. Der außerhalb des Behälters angeordnete Sammelbehälter entfällt hierbei, so daß diese Lösung besonders frostsicher ist.

Nach einem weiteren Vorzugsmerkmal der Erfindung ist vorgesehen, daß in Strömungsrichtung hinter der Heizung in den Behälter ein Sprührohr zum Befeuchten des zu trocknenden Gutes mündet. Über dieses Sprührohr wird zu Beginn des Trocknungsprozesses Wasser in den Trockenmittelkreislauf gesprüht, um die Luftfeuchtigkeit zu erhöhen und eine schonende Trocknung des Gutes, vor allem Holz, herbeizuführen.

Weitere Vorteile der Erfindung ergeben sich aus den abhängigen Patentansprüchen und aus der folgenden Beschreibung von Ausführungsbeispielen, die in der Zeichnung dargestellt sind. Es zeigen:
Figur 1 eine schematische Draufsicht auf eine Vorrichtung zum Trocknen gemäß der Erfindung,
Figur 2 in vergrößerter Darstellung das Stirnende des Behälters mit der Kältemaschine (Schnittebene II-II der Figur 5),
Figur 3 einen Querschnitt in der Ebene III-III der Figur 1,
Figur 4 die Stirnansicht des geöffneten Behälters in Richtung des Pfeiles IV der Figur 1,
Figur 5 die teilweise geschnittene Seitenansicht des die Kältemaschine aufweisenden Bereiches der Vorrichtung in Richtung des Pfeiles V der Figur 2,
Figur 6 ein Schaltbild der Vorrichtung, das die Kopplung des Trockenmittelkreislaufes und des Kältemittelkreislaufes verdeutlicht,
Figur 7 eine Variante der Figur 2,
Figur 8 eine der Figur 3 entsprechende Darstellung der in Figur 7 gezeigten Variante und
Figur 9 eine weitere Variante der Figur 3.

In den Figuren 1 bis 6 ist die Erfindung anhand einer Vorrichtung zum Trocknen von nassem oder feuchtem Holz 10 dargestellt, das entsprechend der Schaltskizze der Figur 6 auf einem Laufwagen 12 gestapelt ist. Der Laufwagen 12 wird für den Trocknungsprozeß auf einem Gleis 14 in einen abgeschlossenen Raum 16 eines zylindrischen Behälters 18 gefahren, dessen in Figur 1 rechte Stirnseite anschließend durch einen Deckel 20 verschlossen wird. Auf der dem Deckel 20 gegenüberliegenden Stirnseite ist der im wesentlichen quaderförmige Raum 16 durch eine vertikale Trennwand 22 von einem Bereich 24 des Behälters 18 abgeschlossen. Dieser Bereich 24 dient u.a. zur Aufnahme wesentlicher Teile einer noch zu erläuternden Kältemaschine 26.

Die vertikalen Begrenzungswände 28 des Raumes 16, die sich in Längsrichtung des zylindrischen Behälters 18 erstrecken, haben Durchströmöffnungen 30 und bilden mit den gegenüberliegenden Längswänden des Behälters 18 einen Windkanal 32 für das Trockenmittel, hier Luft. Der Windkanal 32 besteht aus einem Druckkanal 32a und in Strömungsrichtung hinter dem Raum 16 aus einem Sogkanal 32b, die beide durch den hinteren Bereich 24 miteinander verbunden sind. Dadurch wird ein geschlossener Windkanal 32 gebildet, der den Raum 16 umschließt. Zur Umwälzung der Luft ist in dem hinteren Bereich 24 des Behälters 18 ein Gebläse 34 angeordnet, das von einem Motor 36 mit horizontaler Achse angetrieben wird. In Strömungsrichtung hinter dem Gebläse 34 ist in dem Bereich 24 eine Heizung 38 vorgesehen, die im dargestellten Ausführungsbeispiel aus zwei elektrisch betriebenen Flachrohr-Spiralheizkörpern besteht; selbstverständlich können auch anders ausgebildete Heizungen 38 verwendet werden, beispielsweise Warmwasser-Wärmetauscher.

In Strömungsrichtung hinter der Heizung 38 mündet in den Behälter 18 ein Sprührohr 40, über welches zu Beginn des Trocknungsprozesses Wasser in den Druckbereich 32a des Windkanals 32 gesprüht werden kann. Die Wasserzufuhr wird hierbei durch ein Magnetventil 42 gesteuert. Die Zugabe von Wasser in den Trockenmittelkreislauf empfiehlt sich zu Beginn des Prozesses, um das Holz 10 aufzuschließen, d.h. um die Poren des Holzes zu öffnen, so daß dem Holz die Feuchtigkeit gut entzogen werden kann.

Die hinter der Heizung 38 auf eine Temperatur t2 von etwa 70°C erhitzte Luft strömt im Druckbereich 32a des Windkanals 32 in Richtung der eingezeichneten Pfeile A durch die über die Länge der benachbarten Begrenzungswand 28 verteilten Durchströmöffnungen 30 in den Raum 16, der das zu trocknende Holz 10 aufnimmt. Die den Holzstapel quer durchströmende Luft nimmt dabei Feuchtigkeit auf und entweicht durch die gegenüberliegenden, versetzt angeordneten Durchströmöffnungen 30, die in der gegenüberliegenden Begrenzungswand 28 des Raumes 16 vorgesehen sind. In Richtung der eingezeichneten Pfeile B (vgl. auch Figur 6) strömt die nun feuchte Luft, die auf eine Temperatur t3 von etwa 65°C abgekühlt ist, über den Sogkanal 32b in den hinteren Bereich 24 des Behälters 18. Am Eingang dieses Bereiches 24 ist ein Wärmetauscher 44 vorgesehen, der oberhalb eines einstellbaren Grenzwertes der Luftfeuchtigkeit automatisch zugeschaltet wird, um die feuchte Luft bis zu einem ebenfalls vorwählbaren Feuchtegrad abzukühlen und eine Kondensation herbeizuführen. Dieser Wärmetauscher 40 ist als Verdampfer 46 des geschlossenen Kältemittelkreislaufes 48 der Kältemaschine 26 ausgebildet. In dem Wärmetauscher 44 wird die durchströmende Luft auf eine Temperatur t4 von etwa 50°C abgekühlt, so daß der Taupunkt erreicht wird und das Kondensat 50 (vgl. Figur 6) in eine Auffangwanne 52 tropft, welche unter dem Verdampfer 46 angeordnet ist. Die Auffangwanne 52 ist über eine nach außen führende Leitung 54 mit einem Sammelbehälter 56 verbunden (vgl. auch Figur 3), der außerhalb des Behälters 18 steht.

An den Behälter 18 ist eine Vakuumpumpe 58 angeschlossen, die gemäß Figur 3 über einen Wasserabscheider 60 mit dem Sammelbehälter 56 verbunden ist. Mit Hilfe der Vakuumpumpe 58 kann am Ende der Aufheizphase in dem gesamten System - Behälter 18 und Sammelbehälter 56 - ein Unterdruck erzeugt werden, beispielsweise von 0,6 bis 0,7 bar, um durch Herabsetzen des Siedepunktes des Wassers das Verdampfen zu beschleunigen.

Hinter dem Verdampfer 46 strömt die nun auf die Temperatur t4 abgekühlte Luft durch einen weiteren Wärmetauscher 62, der gemäß Figur 6 durch den Kondensator 64 des Kältemittelkreislaufes 48 gebildet wird. Hinter dem Kondensator 64 ist die Luft auf eine Temperatur t1 von etwa 65°C erwärmt und wird mittels des Gebläses 34 durch die Heizung 38 gedrückt, die mit dem Kondensator 64 die Aufheizeinrichtung des Systems bildet.

Wie bereits erwähnt, bilden der Verdampfer 46 und der Kondensator 64 die beiden Wärmetauscher des Kältemittelkreislaufes 48, dessen Verdichter 66 außerhalb des Behälters 18 angebracht ist. Figur 6 zeigt schematisch diesen Kältemittelkreislauf 48, der als Wärmepumpe arbeitet und in dem hinter dem Verdichter 66 das komprimierte Kältemittel einen Teil seiner Wärme im Kondensator 64 an die durchströmende Luft abgibt, wodurch diese auf die Temperatur t1 aufgewärmt wird. Anschließend wird das Kältemittel in der Drossel 68 entspannt, so daß es wieder abkühlt und im Verdampfer 46 Wärme von der in Pfeilrichtung B durchströmenden Luft aufnehmen kann, wodurch diese auf die Temperatur t4 abkühlt und kondensiert.

In Figur 1 ist angedeutet, daß der Behälter 18 in einem Gehäuse 70 untergebracht ist, welches durch eine Isolierung 72 die Abgabe von Strahlungswärme weitgehend verhindert.

Vor allem Figur 4 zeigt, daß der Behälter 18 zur Steuerung des Prozesses mittels einer in Figur 1 gezeigten Regeleinrichtung 74 Anschlüsse 76 für Holzfeuchte-Meßfühler, ein Thermometer 78, einen Temperaturfühler 80 und einen Druckwächter 82 mit Manometer 84 aufweist. Über einen Luftfeuchtefühler 88 erhält die Regeleinrichtung 74 Steuerbefehle zum Zu- oder Abschalten des Kältekreislaufs 48 in Abhängigkeit von dem jeweiligen Feuchtegrad der Luft. Figur 4 zeigt ferner, daß am Boden des Sammelbehälters 56 für das Kondenswasser ein Auslauf 86 angebracht ist.

Die Figuren 7 und 8 zeigen eine Variante der Vorrichtung, die insbesondere darin besteht, daß der Verdichter 66 des Kältemittelkreislaufes 48 nicht außerhalb des Behälters 18 angeordnet ist, sondern im Bereich 24 des Behälters 18. Damit wird der Vorteil erzielt, daß die Abwärme des Verdichters 66 innerhalb des Vakuumbereiches genutzt wird, so daß der Verdichter 66 die Aufheizeinrichtung des Systems, bestehend aus dem Kondensator 64 und der Heizung 38, unterstützt.

Durch die Integration des Verdichters 66 mit zugehörigem Motor in den Behälter 18 wird die Bauweise der Vorrichtung wesentlich vereinfacht.

Figur 8 zeigt ferner, daß bei dieser Variante zwei Gebläse 34 vorgesehen sind, so daß je Zeiteinheit ein größeres Luftvolumen umgewälzt werden kann, was den Wirkungsgrad der Vorrichtung verbessert.

In Figur 9 ist eine weitere Variante der Vorrichtung dargestellt, bei der der Sammelbehälter 56 für das kondensierte Wasser entfällt. Statt dessen ist in die unter dem Verdampfer 46 angeordnete Auffangwanne 52 für das Kondensat 50 eine Tauchpumpe 90 eingesetzt, welche über eine Ablaufleitung 92 nach außen führt. Die Tauchpumpe 90 kann in Intervallen zugeschaltet werden, um das Wasser über die Ablaufleitung 92 abzuführen. Bei dieser Ausführungsform der Erfindung saugt die Vakuumpumpe 58 über die Leitung 54 die Luft unmittelbar aus dem Bereich 24 des Behälters 18 heraus. Durch das Fehlen eines außerhalb des Behälters 18 angeordneten Sammelbehälters 56 ist diese Lösung besonders frostsicher, weil sich die Auffangwanne 52 im warmen Bereich befindet.

Mit der Erfindung wird eine Reihe wesentlicher Vorteile erzielt. So ist es besonders wesentlich, daß im Vakuumbereich eine Wärmerückgewinnung stattfindet, weil der Kältemittelkreislauf 48, der als Wärmepumpe wirkt, die beim Kondensieren im Verdampfer 46 gewonnene Wärme wieder in den Behälter 18 zurückführt, in dem während des Betriebes durch die Vakuumpumpe 58 ständig ein Unterdruck aufrechterhalten wird. Lediglich in der Aufheizphase wird ohne Vakuum gearbeitet, worauf bereits hingewiesen wurde. Während der anschließenden Trocknungsphase, in der der Kältemittelkreislauf 48 zugeschaltet ist, herrscht hingegen ständig Vakuum innerhalb des Behälters 18. Durch die Umwälzung der Luft durch den Raum 16 hindurch wird eine optimale Belüftung des zu trocknenden Holzes 10 sichergestellt.

## Patentansprüche

1. Vorrichtung zum Trocknen von nassem oder feuchtem Holz mittels eines umgewälzten Trockenmittels, insbesondere Luft, aufweisend:
(a) einen verschließbaren Behälter (18), der einen Raum (16) zur Aufnahme des zu trocknenden Gutes, nämlich Holzes (10), enthält mit einer derartigen Größe, daß ein Holzstapel einbringbar ist;
(b) einen Trockenmittelkreislauf (32);
(c) eine Aufheizeinrichtung (38, 64), die strömungsmäßig vor dem Gutaufnahmeraum (16) angeordnet ist;
(d) eine Kältemaschine (26) mit einem Verdichter (66), einem Kondensations-Wärmetauscher (64), einem Verdampfungs-Wärmetauscher (46) und einem geschlossenen Kältemittelkreislauf (48), der den Verdichter (66) und die zwei Wärmetauscher (46, 64) verbindet,
(e) wobei der Verdampfungs-Wärmetauscher (46) strömungsmäßig hinter dem Gutaufnahmeraum (16) angeordnet und zum Auskondensieren von Feuchtigkeit aus dem Trockenmittel vorgesehen ist,
(f) und wobei der Kondensations-Wärmetauscher (64) als Teil der Aufheizeinrichtung (38, 64) vorgesehen ist;
(g) und aufweisend ein Gebläse (34) zum Umwälzen des Trockenmittels,
**dadurch gekennzeichnet**,
(h) daß eine Vakuumpumpe (58) an den Behälter (18) angeschlossen ist.

2. Vorrichtung nach Anspruch 1,
**dadurch gekennzeichnet,**
**daß** der Verdichter (66) innerhalb des Behälters (18) angeordnet ist.

3. Vorrichtung nach Anspruch 1,
**dadurch gekennzeichnet,**
**daß** der Verdichter (6) außerhalb des Behälters (18) angeordnet ist.

4. Vorrichtung nach einem der vorhergehenden Ansprüche, **dadurch gekennzeichnet, daß** die Wärmetauscher (46, 64) der Kältemaschine (26) am Stirnende des Behälters (18) in einem Bereich (24) angeordnet sind, der zusammen mit einem Druckkanal (32a) und einem Sogkanal (32b) einen das zu trocknende Holz (10) einschließenden Windkanal (32) bildet.

5. Vorrichtung nach Anspruch 4, **dadurch gekennzeichnet, daß** der Verdichter (66) in diesem Bereich (24) untergebracht ist.

6. Vorrichtung nach einem der vorhergehenden Ansprüche, **dadurch gekennzeichnet, daß** der Verdampfungs-Wärmetauscher (46) über einer Auffangwanne (52) für aus dem Trockenmittel kondensiertes Wasser angeordnet ist.

7. Vorrichtung nach Anspruch 6, **dadurch gekennzeichnet, daß** die Auffangwanne (52) mit einem Sammelbehälter (56) verbunden ist.

8. Vorrichtung nach Anspruch 7, **dadurch gekennzeichnet, daß** der Sammelbehälter (56) außerhalb des Behälters (18) für die Aufnahme des zu trocknenden Holzes (10) angeordnet ist.

9. Vorrichtung nach Anspruch 6, **dadurch gekennzeichnet, daß** in der Auffangwanne (42) eine Tauchpumpe (90) zum Absaugen des kondensierten Wassers angeordnet ist, welche mit einer Ablaufleitung (92) verbunden ist.

10. Vorrichtung nach einem der vorhergehenden Ansprüche, **dadurch gekennzeichnet, daß** dem Kondensations-Wärmetauscher (64) in Strömungsrichtung des Trockenmittels eine Heizung (38) nachgeschaltet ist.

11. Vorrichtung nach Anspruch 10, **dadurch gekennzeichnet, daß** in Strömungsrichtung hinter der Heizung (38) in den Behälter (18) ein Sprührohr (40) zum Befeuchten des zu trocknenden Gutes (10) mündet.

12. Vorrichtung nach einem der vorhergehenden Ansprüche, **dadurch gekennzeichnet, daß** ein abgeschlossener Gutaufnahmeraum (16) vorgesehen ist, dessen vertikale Begrenzungswände (28) Durchströmöffnungen (30) für das Trockenmittel aufweisen und mit den gegenüberliegenden Wänden des Behälters (18) einen Umwälzkanal (32) bilden.

13. Vorrichtung nach einem der Ansprüche 1 bis 12,
**dadurch gekennzeichnet, daß**
die Kältemaschine (26) so ausgelegt ist, daß eine Temperatur des Trockenmittels von etwa 65°C nach dem Kondensations-Wärmetauscher (64) erreichbar ist.

14. Vorrichtung nach einem der Ansprüche 1 bis 13,
**dadurch gekennzeichnet, daß**
eine Regeleinrichtung (74) des Kältemittelkreislaufs (48) vorgesehen ist, an die ein Trockenmittel-Feuchtefühler (88) zum Zuleiten von Steuerbefehlen zum Zu- und Abschalten des Kältemittelkreislaufs (48) in Abhängigkeizt von dem jeweiligen Feuchtegrad des Trockenmittels angeschlossen ist.

15. Vorrichtung nach einem der Ansprüche 1 bis 14,
**dadurch gekennzeichnet, daß**
der Holzstapel (10) in den Gutaufnahmeraum (16) einfahrbar ist, wenn ein Deckel (20) an einer Stirnseite des Behälters (18) offen ist.

## Claims

1. An apparatus for drying wet or moist wood by means of a circulating drying agent, in particular air, comprising:
(a) a container (18) adapted to be closed, which has a space (16) for receiving the material to be dried, namely wood (10), said space being of such a size that a stack of wood may be introduced thereinto;
(b) a drying agent loop (32);
(c) a heating mans (38, 64) arranged upstream of the material receiving space (16) in terms of flow;
(d) a refrigerating machine (26) having a compressor (66), a condensation heat exchanger (64), an evaporation heat exchanger (46) and a closed coolant loop (48) connecting the compressor (66) and the two heat exchangers (46, 64),
(e) said evaporation heat exchanger (46) being arranged downstream of the material receiving space (16) in terms of flow and being provided for condensing out humidity from the drying agent,
(f) and said condensation heat exchanger (64) being provided as part of the heating means (38, 64);
(g) and comprising a blower (34) for circulating the drying agent, **characterized in**
(h) **that** a vacuum pump (58) is connected to said container (18).

2. An apparatus according to claim 1,
**characterized in that** the compressor (66) is arranged internally of the container (18).

3. An apparatus according to claim 1,
**characterized in that** the compressor (66) is arranged externally of the container (18).

4. An apparatus according to any of the preceding claims,
**characterized in that** the heat exchangers (46, 64) of the refrigerating machine (26) are arranged at the face end of the container (18) in a region (24) which, together with a pressure channel (32a) and a suction channel (32b), constitutes a wind channel (32) enclosing the wood (10) to be dried.

5. An apparatus according to claim 4,
**characterized in that** the compressor (66) is accommodated in said region (24).

6. An apparatus according to any of the preceding claims,
**characterized in that** the evaporation heat exchanger (46) is arranged above a receiving pan (52) for water condensed from said drying agent.

7. An apparatus according to claim 6,
**characterized in that** the receiving pan (52) is connected to a collecting container (56).

8. An apparatus according to claim 7,
**characterized in that** the collecting container (56) is arranged outside of the container (18) for receiving the wood (10) to be dried.

9. An apparatus according to claim 6,
**characterized in that** the receiving pan (42) has a submersed pump (90) arranged therein for drawing off the condensed water, said submersed pump being connected to a discharge line (92).

10. An apparatus according to any of the preceding claims,
**characterized in that** a heating means (38) is arranged downstream of the condensation heat exchanger (64) in the direction of flow of the drying agent.

11. An apparatus according to claim 10,
**characterized in that** a spray tube (40) for humidifying the material (10) to be dried is arranged downstream of said heating means (38) in the container (18) in the direction of flow.

12. An apparatus according to any of the preceding claims,
**characterized in that** a closed material receiving space (16) is provided whose vertical confining walls (28) have through openings (30) for the drying agent and constitute a circulation channel (32) together with the opposite walls of the container (18).

13. An apparatus according to any of claims 1 to 12,
**characterized in that** the refrigerating machine (26) is designed such that a temperature of the drying agent of approx. 65°C subsequent to the condensation heat exchanger (64) can be achieved.

14. An apparatus according to any of claims 1 to 13,
**characterized in that** a regulating means (74) of the coolant loop (48) is provided, which has a drying agent humidity sensor (88) connected thereto for supplying control commands for activating and deactivating said coolant loop (48) in accordance with the particular degree of humidity of the drying agent.

15. An apparatus according to any of claims 1 to 14,
**characterized in that** the stack of wood (10) is adapted to be moved into the material receiving space (16) when a cover (20) on a face side of the container (18) is open.

## Revendications

1. Appareil pour le séchage de bois mouillé ou humide, au moyen d'un milieu de séchage en recirculation, en particulier de l'air, comprenant :
(a) un récipient refermable (18) qui contient une chambre (16) pour recevoir le matériau à faire sécher, à savoir du bois (10), d'une taille telle qu'il est possible d'y introduire une pile de bois ;
(b) un circuit de milieu de séchage (32) ;
(c) un dispositif de chauffage (38, 64) agencé, dans le sens de l'écoulement, avant la chambre de réception (16) pour le matériau ;
(d) un groupe frigorifique (26) comprenant un compresseur (66), un échangeur de chaleur à condensation (64), un échangeur de chaleur à évaporation (46) et un circuit fermé de réfrigérant (48) qui relie le compresseur (66) et des deux échangeurs de chaleur (46, 64),
(e) dans lequel l'échangeur de chaleur à évaporation (46) est agencé derrière la chambre de réception de matériau (16) dans le sens de l'écoulement, et prévu pour extraire par condensation l'humidité hors du milieu de séchage,
(f) dans lequel l'échangeur de chaleur à condensation (64) est prévu en tant que partie du dispositif de chauffage (38, 64) ;
(g) et le dispositif comprenant un ventilateur (34) pour la recirculation du milieu de séchage,
**caractérisé en ce que**
(h) une pompe à vide (58) est raccordée au récipient (18).

2. Appareil selon la revendication 1, **caractérisé en ce que** le compresseur (66) est agencé à l'intérieur du récipient (18).

3. Appareil selon la revendication 1, **caractérisé en ce que** le compresseur (66) est agencé à l'extérieur du récipient (18).

4. Appareil selon l'une des revendications précédentes, **caractérisé en ce que** les échangeurs de chaleur (46, 64) du groupe frigorifique (26) sont agencés à l'extrémité frontale du récipient (18) dans une région qui forme, conjointement avec canal à pression (32a) et un canal d'aspiration (32b), un canal aéraulique (32) qui enferme le bois à faire sécher (10).

5. Appareil selon la revendication 4, **caractérisé en ce que** le compresseur (66) est agencé dans cette région (24).

6. Appareil selon l'une des revendications précédentes, **caractérisé en ce que** l'échangeur de chaleur à évaporation (46) est agencé au-dessus d'une cuve de réception (52) pour l'eau condensée hors du milieu de séchage.

7. Appareil selon la revendication 6, **caractérisé en ce que** la cuve de réception (52) est reliée à un récipient de collecte (56).

8. Appareil selon la revendication 7, **caractérisé en ce que** le récipient de collecte (56) est agencé à l'extérieur du récipient (18) pour la réception du bois à faire sécher (10).

9. Appareil selon la revendication 6, **caractérisé en ce que** dans la cuve de réception (42) est agencée une pompe submersible (90) pour aspirer l'eau condensée et qui est reliée à une conduite d'évacuation (92).

10. Appareil selon l'une des revendications précédentes, **caractérisé en ce qu'**un chauffage (38) est branché en aval de l'échangeur de chaleur à condensation (64) dans la direction d'écoulement du milieu de séchage.

11. Appareil selon la revendication 10, **caractérisé en ce qu'**un tube de pulvérisation (40) destiné à humidifier le matériau à faire sécher (10) débouche dans le récipient (18) derrière le chauffage (38) en direction d'écoulement.

12. Appareil selon l'une des revendications précédentes, **caractérisé en ce qu'**il est prévu une chambre de réception de matériau (16) refermée dont les parois de délimitation verticales (28) comportent des ouvertures de traversée (30) pour le milieu de séchage et formant un canal de recirculation (32) avec les parois opposées du récipient (18).

13. Appareil selon l'une des revendications 1 à 12, **caractérisé en ce que** le groupe frigorifique (26) est ainsi conçu que l'on peut atteindre une température du milieu de séchage d'environ 65°C après l'échangeur de chaleur à condensation (64).

14. Appareil selon l'une des revendications 1 à 13, **caractérisé en ce qu'**il est prévu un moyen de régulation (74) du circuit de réfrigérant (48), auquel est raccordé un capteur d'humidité (88) du milieu de séchage pour l'envoi d'ordres de commande pour la mise en route et la coupure du circuit de réfrigérant (48) en fonction du degré d'humidité respectif du milieu de séchage.

15. Appareil selon l'une des revendications 1 à 14, **caractérisé en ce que** la pile de bois (10) est susceptible d'être introduite dans la chambre de réception de matériau (16) lorsqu'un couvercle (20) est ouvert sur une face frontale du récipient (18).
